# EUROPÄISCHE PATENTSCHRIFT

(11) **EP 3 438 019 B1**
(45) Veröffentlichungstag und Bekanntmachung des Hinweises auf die Patenterteilung: **21.10.2020**
(21) Anmeldenummer: 18000616.5
(22) Anmeldetag: 20.07.2018
(51) Int. Cl.: B65D 85/10, B65D 75/66, B65B 19/00

(54) **ZIGARETTENPACKUNG UND VERFAHREN ZUM HERSTELLEN DERSELBEN**
CIGARETTE PACKAGE AND METHOD FOR PRODUCING THE SAME
PACK DE CIGARETTES ET SON PROCÉDÉ DE FABRICATION

(30) Priorität: 03.08.2017 DE 102017007255
(43) Veröffentlichungstag der Anmeldung: 06.02.2019
(73) Patentinhaber: Focke & Co. (GmbH & Co. KG), 27283 Verden (DE)
(72) Erfinder: Bischoff, Martin, 27324 Hassel (DE); Buse, Henry, 27374 Visselhövede (DE); Dose, Thomas, 25524 Itzehoe (DE)
(74) Vertreter: Ellberg, Nils

(56) Entgegenhaltungen:
- EP-A1- 1 995 183
- CA-A1- 2 483 874
- DE-A1-102011 109 233
- US-A1- 2002 113 429

## Beschreibung

Die Erfindung betrifft eine Packung, insbesondere Zigarettenpackung, gemäß dem Oberbegriff des Anspruchs 1. Weiterhin betrifft die Erfindung ein Verfahren zum Herstellen von Packungen gemäß dem Oberbegriff des Anspruchs 12.

Im Vordergrund stehen Packungen für Zigaretten oder andere Produkte der Tabakindustrie, die an der Außenseite mit einer Banderole, insbesondere einer Steuer-Banderole, versehen sind. Die Banderole soll so ausgebildet und/oder an der Packung angebracht sein, dass sie vom Verbraucher nicht zerstörungsfrei von der Packung entfernt werden kann.

Bekannt sind Zigarettenpackungen mit Banderole, bei denen eine bei derartigen Packungen übliche Außenumhüllung aus Folie mit einem Aufreißstreifen die Zerstörung der Banderole beim erstmaligen Öffnen der Packung, nämlich beim Entfernen der Außenumhüllung, bewirkt (DE 10 2011 109 233 A1). Die Banderole ist bei diesem Stand der Technik durch Leimstreifen oder durch Leimpunkte an einer Großfläche der Packung einerseits und an der zugeordneten Wandung der Außenumhüllung andererseits befestigt. Die Leimverbindungen zur Packung einerseits und zur Außenumhüllung andererseits sind versetzt angeordnet, derart, dass beim Betätigen des Aufreißstreifens oder beim Abziehen von Folienteilen der Außenumhüllung von der Packung die Banderole im Bereich einer quergerichteten Perforationslinie durchtrennt und somit zerstört wird. Die Leimverbindungen sind einerseits als Kaltleimverbindungen und andererseits als Heißleimverbindungen ausgebildet.

Weiterhin bekannt ist eine Zigarettenpackung mit Banderole, die mit Hilfe von Leimpunkten unterschiedlicher Haltekraft an der Packung befestigt ist. Die Banderole ist mit Leimpunkten einerseits an der Packung und andererseits an einer Außenumhüllung aus Folie fixiert. Weiterhin sind mehrere randseitige, kurze Perforationslinien an der Banderole vorgesehen. Beim Beseitigen der Außenumhüllung wird erwartet, dass die Banderole entlang mindestens einer Teil-Perforationslinie zerstört wird (EP 1 995 183 A1).

Außerdem ist aus der CA 2 483 874 A1 bekannt, ein Siegel mit einem zerbrechlichen Bereich an Packungen anzubringen, so dass die Enden des Siegels an verschiedenen Teilen eines Behälters, wie Deckel und Unterteil, geklebt werden. Der zerbrechliche Bereich befindet sich zwischen den klebenden Enden und überdeckt den Spalt zwischen Deckel und Unterteil bei dem geschlossenen Behälter. Ist der zerbrechliche Bereich zerstört, wurde der Behälter bereits geöffnet.

In der US 2002/0113429 A1 wird eine Steuermarke beschrieben, die perforiert und mit Einkerbungen versehen wird, um zu verhindern, dass sie sich nach dem Aufbringen auf eine Packung aufgrund von Rückstellkräften ungewollt wieder ablöst.

Die Erfindung befasst sich mit weiterentwickelten, verbesserten Ausführungen hinsichtlich der Ausgestaltung und Anordnung einer (Steuer-)Banderole an einer Packung und ggf. an der Außenumhüllung derselben, derart, dass bei Packungen mit oder ohne Mitwirkung der Außenumhüllung an der Zerstörung der Banderole diese zuverlässig zerstört wird, wenn etwa manuell versucht wird, die Banderole (nach Beseitigen der Außenumhüllung) von der Packung abzulösen.

Zur Lösung dieser Aufgabe ist die erfindungsgemäße Packung mit den Merkmalen des Anspruchs 1 ausgebildet.

Im Rahmen der Erfindung werden die Begriffe Schwächungslinie, Perforationslinie und Stanzlinie synonym benutzt. Die Schwächungslinie kann durch eine Rillung oder Ritzung gebildet sein.

Die Innovation beruht demnach auf einem besonderen Zusammenwirken der Leimverbindungen zwischen Banderole und Packung einerseits und vorzugsweise quergerichteten Schwächungslinien der Banderole andererseits. Beim Ablösen der Banderole von der Packung (entweder von Hand oder mit Hilfe der Außenumhüllung) wird die Banderole vor allem im Bereich der Schwächungslinien zerstört, und zwar unter Bildung von mindestens teilweise abgetrennten (streifenförmigen) Teilen der Banderole.

Die Leimverbindungen bestehen vorzugsweise aus Leimpunkten, und zwar aufgrund unterschiedlicher Eigenschaften aus Kaltleim einerseits und Heißleim andererseits. Die Leimpunkte werden nach einem besonderen Verfahren auf die Banderole bzw. auf die Packung aufgetragen, insbesondere derart, dass Leim, vorzugsweise mehrere Leimpunkte, im Bereich der mehreren (quergerichteten) Schwächungslinien angebracht sind.

Besonders vorteilhaft ist ein Leimbild, bei dem mindestens an den vier Ecken der vorzugsweise rechteckigen Banderole Leimpunkte, insbesondere Heißleimpunkte, positioniert sind. Die Banderole wird dadurch kurzfristig in der korrekten Position an der Packung fixiert, bevor die ebenfalls an der Banderole angeordneten Kaltleimpunkte hinsichtlich ihrer Verbindung wirksam werden. Die Leimpunkte werden durch Leimdüsen aufgetragen. Eine Besonderheit besteht darin, dass ein ausgewähltes Leimbild, insbesondere eine Reihe von Kaltleimpunkten, auf die Packung aufgetragen wird entsprechend der Stellung der aufzubringenden Banderole. Heißleimpunkte werden vorzugsweise (unmittelbar) an der (Innenseite der) Banderole angebracht.

Eine weitere (auch unabhängige) Innovation ist die Ausbildung und Anordnung der vorzugsweise quergerichtete Schwächungslinien der Banderole. Vorteilhaft sind (zueinander parallele) Perforationen aus einander ergänzenden bogenförmigen Stanzlinien, zwischen denen angemessene Restverbindungen gebildet sind. Dadurch wird die Einheit der Banderole für den Verarbeitungsprozess erhalten. Nach dem Anbringen an der Packung bewirkt die Anzahl und Anordnung der Schwächungslinien eine sichere Zerstörung der Banderole bei dem Versuch der Abtrennung. Dieser Effekt wird deutlich verbessert und optimiert, wenn mindestens ein (Kalt-)Leimpunkt im Bereich der Schwächungslinien positioniert ist.

Dieser besondere Effekt der sicheren Zerstörung der Banderole kann auch bei einer Ausführung zum Einsatz kommen, bei der eine (Folien-)Außenumhüllung der Packung bei der Zerstörung der Banderole mitwirkt, in dem ein Teilbereich derselben durch entsprechend an der Außenseite positionierte Leimpunkte mit der Außenumhüllung verbunden ist.

Eine (eigenständige) Besonderheit ist die Herstellung bzw. Vorbereitung der Banderole und der Packung gemäß Anspruch 12. Die Banderolen werden vorzugsweise durch Entnahme aus einem Magazin während des Transports zunächst durch ein Perforationsorgan mit den Schwächungslinien versehen. Danach werden die Heißleimbereiche auf der nach außen gerichteten, also freiliegenden Seite, der Verbindungsseite, der Banderole aufgebracht. Entlang einer vorzugsweise geradlinigen Bahn werden die Packungen zugeführt, vorzugsweise mit nach oben weisender Rückseite. Auf diese wird Kaltleim aufgetragen, vorzugsweise eine Reihe von Kaltleimpunkten. In deren Bereich wird sodann die Banderole mit der beleimten Seite auf die Packung aufgelegt. Optional kann vor dem Anbringen einer Außenumhüllung aus Folie an der freien Außenseite der mit der Packung verbundenen Banderole ein Leimbild aufgetragen werden, um die Banderole mit der Außenumhüllung zu verbinden.

Eine weitere eigenständige Besonderheit, die nicht Teil der vorliegenden Erfindung ist, bei der es sich auch um eine Weiterbildung der eingangs beschriebenen Packung handeln kann, befasst sich mit Maßnahmen zur Verhinderung der Wiederverwendung der Banderole. Die Lösung sieht vor, dass die Packung im Bereich der Banderole mit einer Markierung versehen ist, derart, dass sich die Markierung durchgehend wenigstens über einen Teil der Banderole und über an den Teil der Banderole angrenzende Bereiche der Packung erstreckt.

Weitere Merkmale der Erfindung werden nachfolgend anhand der Patentzeichnungen näher erläutert. Es zeigt:
- Fig. 1: eine (geschlossene) Packung mit Außenumhüllung in perspektivischer Darstellung,
- Fig. 2: die Packung gemäß Fig. 1 nach dem Abnehmen der Außenumhüllung, ebenfalls in Perspektive,
- Fig. 3: einen Teilschnitt durch die Packung gemäß Fig. 1 in der Schnittebene III-III, in vergrößertem Maßstab,
- Fig. 4: einen Teilbereich einer Packung in Draufsicht mit einer durch Leimpunkte angebrachten Banderole,
- Fig. 5: eine Darstellung analog Fig. 4 für ein anderes Ausführungsbeispiel einer Banderole,
- Fig. 6: ein anderes Ausführungsbeispiel hinsichtlich Fixierung der Banderole an einer Packung in einer Darstellung analog Fig. 1,
- Fig. 7: die Packung gemäß Fig. 6 während des Abziehens von Teilbereichen der Außenumhüllung,
- Fig. 8: die Packung gemäß Fig. 6 in einem Horizontalschnitt der Ebene VIII-VIII, in vergrößertem Maßstab,
- Fig. 9: die Packung gemäß Fig. 8 während des Öffnungsvorgangs in einer Darstellung entsprechend Fig. 8,
- Fig. 10: eine schematische Darstellung des Fertigungsvorgangs einer Banderole und Anbringung an einer Packung, in Perspektive,
- Fig. 11: die Vorrichtung gemäß Fig. 10 in Seitenansicht entsprechend Pfeil XI,
- Fig. 12: eine Einzelheit der Vorrichtung, nämlich einen Ausschnitt XII der Fig. 11, in Perspektive, bei vergrößertem Maßstab,
- Fig. 13: einen Tabakbeutel mit geschlossener Beutellasche in schematischer räumlicher Darstellung, und
- Fig. 14: einen Tabakbeutel gemäß Fig. 13 mit geöffneter Beutellasche.

Die Erfindung befasst sich mit der Ausbildung und Fertigung von Packungen 10 mit einem an besonderer Stelle angebrachten (separaten) Zuschnitt, insbesondere in der Ausführung als (Steuer-)Banderole 11.

Bei den Packungen 10 handelt es sich bei den ersten beiden Ausführungsbeispielen um Zigarettenpackungen, insbesondere in der Ausführung als Klappschachtel bzw. Hinge Lid Packung, mit einem Schachtelteil 12 und einem Deckel 13. Üblicherweise ist die quaderförmige Packung aus dünnem Karton umgeben von einer Außenumhüllung 14 aus Folie. Diese wird bei erstmaliger Ingebrauchnahme der Packung 10 von dieser abgenommen, üblicherweise mit Hilfe eines Aufreißstreifens 15, der die Außenumhüllung 14 bei entsprechender Betätigung in (zwei) Folien- bzw. Umhüllungsteile 16, 17 trennt (Fig. 7). Es versteht sich, dass die Erfindung auch bei anderen Packungstypen zum Einsatz kommen kann.

Im Vordergrund steht die Ausbildung und Anordnung der Banderole 11. Diese ist vorzugsweise als langgestreckter, rechteckiger Zuschnitt ausgebildet (Fig. 4, Fig. 5). Die Banderole 11 ist an geeigneter Stelle der Packung 10 angebracht und mit dieser verbunden. Vorliegend ist die Banderole 11 an einer Rückwand 18 der Packung 10 bzw. des Schachtelteils 12 befestigt, benachbart zu einer Bodenwand. Die Banderole 11 ist mit quer gerichteter Längserstreckung positioniert.

Die Banderole 11 ist durch Klebung, also mittels Leim, an der Packung 10 fixiert.

Die Beleimung erfolgt vorzugsweise mittels punkt- bzw. kreisflächenförmiger Leimbilder, also durch Leimpunkte. Des Weiteren ist es vorteilhaft, wenn unterschiedliche Leimpunkte, nämlich Kaltleim einerseits und Heißleim andererseits, in besonderer, abgestimmter Weise zur Verbindung der Banderole 11 mit der Packung 10 und gegebenenfalls mit der Außenumhüllung 14 verwendet werden. Es versteht sich, dass im Rahmen der Erfindung auch andere Leimsorten bzw. andere Leimbilder zum Einsatz kommen können.

Gemäß einer vorteilhaften Ausführung sind (vier) Heißleimpunkte 19 benachbart zu den Ecken der Banderole 11 angeordnet zur Fixierung derselben in diesem für die exakte, haltbare Verbindung kritischen Bereich und für die Sicherung der Verbindung zwischen Banderole 11 und Packung 10 während des Transports derselben durch die Aggregate. Weitere Heißleimpunkte 20 können vorzugsweise benachbart zu Längsrändern der Banderole positioniert sein, mindestens ein weiterer Heißleimpunkt 20 an jeder Längsseite der Banderole 11. Die Leimpunkte 19, 20 und 21 sind vorzugsweise in geordneten, parallelen Reihen angeordnet.

Kaltleimpunkte 21 sind gesondert mit (technisch sinnvollem) Abstand von den Heißleimpunkten 19, 20 positioniert, und zwar insbesondere in einem mittleren Bereich der Banderole 11.

Vorzugsweise ist eine Reihe von mehreren Kaltleimpunkten 21 entlang einer (gedachten) Längsmittellinie der Banderole 11 angebracht. Die in vorzugsweise regelmäßigem Abstand voneinander angeordneten Kaltleimpunkte 21 können sich über die gesamte Länge der Banderole 11 erstrecken oder außermittig positioniert sein, als Reihe von Kaltleimpunkten 21 über eine Teillänge der Banderole 11.

Das Leimbild ist, insbesondere durch die Positionierung der Heißleimpunkte 19, so ausgebildet, dass bei der Anbringung der Banderole 11 an der Packung 10 in exakter Ausrichtung unmittelbar eine ausreichende, gegen Verschiebung sichere Positionierung der Banderole gegeben ist, da die Heißleimpunkte 19 in kurzer Zeit eine ausreichend stabile Verbindung herstellen.

Die Banderole 11 ist weiterhin mit Stanzungen versehen, die mindestens eine (quer- oder längs-)gerichtete Schwächungslinie bilden, die zusammen mit den Leimpunkten 19, 20, 21 eine Zerstörung der Banderole 11 gewährleisten, wenn diese vorschriftswidrig von der Packung 10 abgetrennt wird.

Durch die Stanzungen werden Perforationslinien bzw. Schwächungslinien gebildet, die im Weiteren als Stanzlinien 23 bezeichnet werden. Die Begriffe Schwächungslinie, Perforationslinie und Stanzlinie werden als Synonyme verwendet. Denkbar ist weiterhin, dass die Schwächungslinie durch eine Rillung und/oder Ritzung gebildet wird. Die Stanzung, Rillungen und Ritzungen können auch in Kombination miteinander zum Einsatz kommen.

Vorteilhaft sind mehrere, also mindestens zwei, Stanzlinien 23 quer zur Banderole 11, vorzugsweise in einem mittleren Bereich. Die (mehreren) Stanzlinien 23 sind so ausgebildet und angeordnet, dass ein strukturierter Stanzbereich 22 entsteht, der aus mehreren zusammenwirkenden Stanzlinien 23 besteht, die einerseits eine zuverlässige Zerstörung der Banderole 11 beim Vorgang des Ablösens bewirken, andererseits aber die Formstabilität des Zuschnitts während der Verarbeitung und Anbringung an der Packung 10 gewährleisten.

Vorteilhaft ist eine Ausführung, bei der der Stanzbereich 22 mittig im Bereich der Banderole 11 angeordnet ist und etwa ein Drittel der Fläche der Banderole 11 abdeckt.

Bei dem Ausführungsbeispiel der Fig. 4 ist eine Mehrzahl (fünf) von quer gerichteten, bogen- bzw. wellenförmigen Stanzlinien 23 vorgesehen. Diese bestehen aus Stanzabschnitten 24, vorliegend aus bogenförmigen Stanzabschnitten 24, die einander unter Bildung einer (wellenförmigen) Stanzlinie 23 ergänzen. Es versteht sich, dass die Stanzabschnitte 24 auch eine andere Form aufweisen können.

Zwischen den Stanzabschnitten 24 und insbesondere am Ende derselben (am Längsrand der Banderole 11) werden ausreichend bemessene Restverbindungen 25 geschaffen, sodass der belastbare Zusammenhalt der Banderole 11 für den Verarbeitungsprozess gewährleistet ist.

Die den Stanzbereich 22 bildenden Stanzlinien 23 können unterschiedlich ausgebildet sein.

Bei dem Beispiel der Fig. 5 bestehen die Stanzlinien 23 aus geradlinigen Stanzabschnitten 24, die unter einem Winkel zu den Randkanten der Banderole 11 gerichtet sind. Eine Besonderheit besteht in der kreuzenden Anordnung einer Gruppe von Stanzlinien 23. Vorzugsweise besteht der Stanzbereich 22 aus beispielsweise je drei Stanzlinien 23, die unter (gegenläufigen) spitzen Winkeln zueinander gerichtet sind. Die Abschnitte von Stanzlinien, also Stanzabschnitte 24, sind so bemessen und angeordnet, dass es nicht zu einer unmittelbaren Kreuzung der Stanzabschnitte 24 kommt. Vielmehr sind Restverbindungen 25 so angeordnet, dass jeder Stanzabschnitt 24 an beiden Enden durch eine Restverbindung 25 begrenzt ist. Dadurch ist die Formhaltigkeit der Banderole gewährleistet.

Denkbar sind weiterhin punktförmige Stanzabschnitte 24.

Zweckmäßigerweise wirken die Stanzungen bzw. der Stanzbereich 22 zusammen mit der Leimverbindung von Banderole 11 und Packung 10 und/oder Außenumhüllung 14. Mindestens ein Leimpunkt, vorzugsweise jedoch mehrere Leimpunkte 20 und/oder 21 liegen im Stanzbereich 22. Vorzugsweise sind mehrere Heißleimpunkte 20 und/oder mehrere Kaltleimpunkte 21 so positioniert, dass sie im Bereich von Stanzlinien 23 liegen. Dadurch wird eine Zerstörung der Banderole 11 beim Ablösen sichergestellt.

Wie beispielsweise aus Fig. 7 ersichtlich, entstehen durch den Abtrennvorgang mehrere, beispielsweise streifenförmige Teilstücke 26 der Banderole 11 aufgrund der Haltekraft der Leimverbindung in diesem Bereich und aufgrund der entsprechend strukturierten Stanzlinien 23. Die Teilstücke 26 der Banderole bleiben dabei in Teilverbindung mit zugeordneten Banderolenstücken 48, 49. Jedes (streifenförmige) Teilstück 26 ist demnach von zwei Stanzlinien 23 begrenzt.

Der vorstehende Effekt wird noch dadurch erhöht, dass Leim der Leimpunkte 19, 20, 21 beim Vorgang des Anbringens der Banderole 11 an der Packung 10 in Spalten 27 der Banderole 11 eintreten, die durch die Stanzungen, also durch die Stanzlinien 23, entstehen. Die zu diesem Zeitpunkt form- bzw. fließfähige Leimverbindung tritt, wie schematisch in Fig. 3 dargestellt, in die Fugen bzw. Spalten 27 ein und bewirkt eine zusätzliche örtliche Fixierung der Banderole.

Die Packung 10 kann hinsichtlich der Sicherung der Banderole 11 unterschiedlich ausgebildet sein. Bei der Ausführung gemäß Fig. 1, Fig. 2 (in Verbindung mit den Banderolen in Fig. 4, Fig. 5) wird die Außenumhüllung 14 abgetrennt, ohne Auswirkungen auf die Banderole 11. Fig. 2 zeigt, dass bei dem Versuch, die Banderole 11 manuell abzuziehen, diese zerstört wird.

Bei der Ausführung gemäß Fig. 6 bis Fig. 8 ist die Außenumhüllung 14 an der Zerstörung der Banderole 11 beteiligt, nämlich bei der erstmaligen Ingebrauchnahme der Packung 10. Bei dieser Variante wird vorzugsweise ein verändertes Leimbild eingesetzt. Die an den Ecken der Banderole 11 angeordneten (Heiß-)Leimpunkte 19 bleiben auch bei dieser Version. Weitere Heißleimpunkte 20 sind im Bereich der Stanzlinien 23 angeordnet, jedoch im Wesentlichen nur in einem (in Fig. 6, Fig. 7 rechts liegenden) Teilbereich der Banderole 11. Auch die Reihe der Kaltleimpunkte 21 erstreckt sich nicht über die volle Länge der Banderole 11, sondern nur bis in den Stanzbereich 22. Außerhalb desselben sind an der Außenseite der Banderole Leimpunkte angeordnet, insbesondere weitere (zwei) Heißleimpunkte 28. Diese bewirken eine Verbindung der Außenumhüllung 14 mit der Banderole 11, nämlich mit der Außenseite derselben, durch Aktivierung der Heißleimpunkte 28.

Hierdurch wird auch der Vorgang der Banderolenzerstörung gegenüber dem Beispiel gemäß Fig. 1, Fig. 2 verändert: Durch Beseitigen der Außenumhüllung 14 wird die Banderole 11 zerstört. Mit Hilfe des Aufreißstreifens 15 werden die Umhüllungsteile 16, 17 erzeugt, von denen der Umhüllungsteil 16 aufgrund der Leimverbindung einen Teilbereich der Banderole 11 mitnimmt. Die Anordnung der Leimpunkte bewirkt bei diesem Beispiel, dass die Banderole im Stanzbereich 22 unter Bildung der streifenförmigen Teilstücke 26 zerstört wird. Die im Eckbereich positionierten Leimpunkte 19 werden bei diesem Vorgang ebenfalls zerstört (Fig. 9), und zwar durch das Abziehen des Umhüllungsteils 16 von der Packung 10. Die Haltekraft aufgrund der (Kalt-)Leimpunkte 21, also die Verbindung der Banderole 11 mit der Außenumhüllung 14, ist demnach stärker als die von den (Heiß-)Leimpunkten 19 erzeugte Haltekraft zur Verbindung der Banderole 11 mit der Packung 10. Es entstehen so (zwei) im mittleren Bereich nicht strukturierte Banderolenstücke 48, 49, die mit der Packung 10 einerseits und mit einem Umhüllungsteil 16 andererseits verbunden sind.

Eine innovative Besonderheit ist die Herstellung bzw. Vorbereitung der Banderole 11 und die Zusammenführung mit der Packung 10.

Bei der Vorrichtung bzw. dem Verfahren gemäß Fig. 10 werden die Packungen 10 mit der nach oben gerichteten Rückwand 18 entlang einer (geradlinigen) Packungsbahn 29 mit Abstand voneinander durch Behandlungsstationen hindurchgefördert, vorliegend mittels Packungsgurt 30 und Mitnehmern zum Erfassen je einer Packung 10.

Oberhalb der Packungsbahn 29 bzw. oberhalb des Packungsgurts 30 ist ein Banderolenapparat 31 positioniert zum Vorbereiten der Banderolen 11, insbesondere zum Anbringen der Stanzbereiche 22 und von Leimpunkten. Vorzugsweise entspricht der Banderolenapparat 31 in Aufbau und Arbeitsweise weitgehend der entsprechenden Vorrichtung der EP 1 971 525 B1.

Die Banderolen 11 werden nacheinander einem Banderolenmagazin 32 entnommen und an ein erstes Bearbeitungsaggregat des Banderolenapparats 31 übergeben. Die Banderolen 11 werden dabei von Übertragungsorganen erfasst, insbesondere von Rollensaugern. Diese übertragen die Banderole 11 an ein Stanzaggregat 33 zum Anbringen der Stanzlinien 23 bzw. der Stanzbereiche 22. Das Stanzaggregat 33 ist mit einem besonderen Stanzorgan 34 ausgerüstet, welches Stanzmesser entsprechend dem jeweils herzustellenden Stanzbereich 22 aufweist. Das Stanzorgan 34 ist mindestens teilweise bewegbar, vorliegend drehbar. Am Stanzorgan 34 ist als Stanzwerkzeug ein insbesondere plattenförmiger Träger 35 für die (quergerichteten) Schneid- bzw. Stanzmesser angebracht. Der Träger 35 (mit den Schneidmessern) ist auswechselbar am Stanzorgan 34 angebracht für die Verwendung unterschiedlicher Stanzwerkzeuge bzw. zum Austausch derselben bei Verschleiß.

Das drehbare Stanzorgan 34 wirkt für den Stanzvorgang zusammen mit einem Gegenorgan, insbesondere mit einer drehbaren Förderwalze 36 für die Banderolen 11. Diese sind mit ihrer Längserstreckung in Umfangsrichtung weisend an der Förderwalze 36 durch Saugluft fixiert. Die Förderwalze 36 ist vorzugsweise mit besonderen Tragstücken für die Banderolen versehen, nämlich mit segmentartigen Banderolenträgern 37, die jeweils eine Banderole 11 mittels Saugluft fixieren.

Die Zuführung der Banderolen 11 wird durch einen (optoelektronischen) Sensor 38 überwacht, der die nachfolgenden Organe, insbesondere Beleimungsorgane, außer Betrieb setzt, wenn die Zufuhr von Banderolen 11 unterbrochen ist.

Dem Stanzaggregat 33 folgt (in Arbeitsrichtung) ein (erstes) Beleimungsaggregat 39. Dieses dient zum Aufbringen von Leim auf die freiliegende (Innen-) Seite der Banderole 11, vorliegend am Umfang der Förderwalze 36. Das Beleimungsaggregat 39 überträgt Leimpunkte, insbesondere Heißleimpunkte 19, 20. Die Aufbringung der Leimpunkte erfolgt durch entsprechend ausgebildete Ventile, vorliegend durch (zwei) Heißleimventile 40. Diese sind benachbart zum Umfang der Förderwalze 36 angeordnet und übertragen, vorzugsweise jeweils eine Reihe von Leimpunkten.

Die im Bereich des Beleimungsaggregats 39 mit Leim, insbesondere Heißleimpunkte 19, 20, versehenen Banderolen 11 werden aufgrund abgestimmter Bewegungen auf die nach oben gekehrte (Rück-)Seite 18 der Packungen 10 abgelegt. Die Packungen 10 werden zu diesem Zweck mit ihrer Längsausdehnung in Querrichtung weisend transportiert. Eine Besonderheit besteht darin, dass die Packungen 10 im Bereich der Anbringung der Banderole 11 bereits mit Leim, insbesondere mit einer Reihe von Kaltleimpunkten 21 versehen sind. Diese werden während des Transports der Packungen 10 durch den Packungsgurt 30 positionsgerecht angebracht, und zwar durch ein Leimaggregat oberhalb der Bewegungsbahn der Packungen 10, insbesondere durch eine Kaltleimdüse 41.

Die mit der Banderole 11 in der erwünschten Stellung versehenen Packungen 10 werden entlang der Packungsbahn 29 - durch den Packungsgurt 30 - weitertransportiert. Während des Transports werden die Packungen 10 im Bereich der Banderolen 11 mit Druck beaufschlagt zur Fixierung der Leimverbindung. Oberhalb der Bewegungsbahn 29 der Packungen 10 befindet sich als Andrückorgan ein Druckband 42, welches im Bereich der Banderolen 11 Anlage an den Packungen 10 erhält und mit diesen mitläuft.

Die Packungen 10 gelangen nun in den Bereich einer Umhüllungsstation 43. Diese dient zum Anbringen der Außenumhüllung 14, also zum Anbringen eines von einer fortlaufenden Bahn abgetrennten Folienzuschnitts 44. Der Umhüllungsvorgang findet statt im Bereich eines Faltrevolvers 45 mit Taschen zur Aufnahme jeweils einer Packung 10 mit Folienzuschnitt 44.

Die Packungen 10 mit Banderole 11 können unmittelbar der Umhüllungsstation 43 zugeführt und von dem Folienzuschnitt 44 umgeben werden. Dies führt zu einer Packung 10 gemäß Fig. 1, Fig. 2. In den Zeichnungen (Fig. 10, Fig. 11) ist eine Option dargestellt zur Herstellung von Packungen 10 in der Ausführung entsprechend Fig. 6, Fig. 7, also mit einer zusätzlichen Leimverbindung zwischen Banderole 11 und Außenumhüllung 14. Zu diesem Zweck ist unmittelbar im Bereich der Umhüllungsstation 43 ein weiteres Leimaggregat positioniert, insbesondere eine Heißleimdüse 46. Diese dient zum Aufbringen der Leimpunkte 28 auf die freie Außenseite der Banderole 11. Die betreffenden Leimpunkte 28 werden vor dem Umhüllungsvorgang angebracht.

Die mit der Banderole 11 versehenen Packungen 10 können unmittelbar der Umhüllungsstation 43 bzw. einem Folienzuschnitt 44 zugeführt werden. Für die Übergabe der Packungen 10 an den Faltrevolver 45 werden die Packungen 10 aus der Ebene der Packungsbahn 29 angehoben auf eine Beleimungsebene und/oder die Einschubebene zum Einführen der Packungen 10 (mit Folienzuschnitt 44) in den Faltrevolver 45. Für die Aufwärtsbewegung der Packungen dient eine entsprechend bewegbare Hubbühne 47 im Anschluss an den Packungsgurt 30.

Zur Darstellung der einzelnen Bearbeitungsschritte für die Banderole 11 sind in den Patentzeichnungen, nämlich in Fig. 10 symbolhaft die an bestimmten, gekennzeichneten Positionen durchgeführten Arbeitsschritte dargestellt (Banderole mit strichpunktierter Umrandung).

Die vorliegende Technologie kann auch bei anderen Packungsarten Verwendung finden, und zwar auch für Banderolen bzw. Etiketten ohne fiskalischen Hintergrund, z. B. für Qualitätskennzeichen, Marken etc.

Ein weiteres Ausführungsbeispiel ist in Fig. 13 und 14 gezeigt. Bei der Packung 10 handelt es sich dabei in diesem Fall um einen Tabakbeutel. Es versteht sich aber, dass die nachfolgend beschriebene Lösung (wie auch die eingangs beschriebene Lösung) auch bei anderen Packungen 10 zum Einsatz kommen kann, beispielsweise bei Zigarettenpackungen oder für andere Packungen der Zigarettenindustrie bzw. Tabakprodukte.

Die Packung 10 bzw. der Tabakbeutel verfügt über eine durch Wandungen begrenzte Tasche 50 mit einer Öffnung 51 zum Zuführen bzw. Entnehmen des Packungsinhalts. Die Öffnung 51 kann durch eine Beutellasche 52 verschlossen werden. In Schließstellung wird die Beutellasche 52 durch ein mehrfach betätigbares Verschlusstape 53 an der Packung 10 fixiert. Ferner ist eine (Steuer-) Banderole 11 derart an der Packung 10 angebracht, dass die Banderole 11 bei der erstmaligen Öffnung der Beutellasche 52 bzw. der Packung 10 zerstört wird. Der Aufbau der Packung 10 entspricht soweit dem Stand der Technik.

Als Besonderheit ist vorgesehen, dass im Bereich der Banderole 11 eine Markierung 54 an der Packung 10 bzw. der Banderole 11 angebracht ist, die sich wenigstens über einen Teil der Banderole 11 und über angrenzende Bereiche der Packung 10 erstreckt.

Darüber hinaus kann (wie im gezeigten Ausführungsbeispiel gezeigt) vorgesehen sein, dass die Markierung 54 sich durchgehend über unterschiedliche Teile der Packung 10 erstreckt, beispielsweise über einen Bereich einer Wandung der Tasche 50 einerseits und über einen Bereich der Beutellasche 52 andererseits. Bei anderen Packungen, beispielsweise Hinge-Lid-Packungen kann die Markierung beispielweise in einem durchgehenden Bereich auf Deckel und Schachtelteil angebracht sein. Auf diese Weise wird die Markierung 54 beim Öffnen der Packung 10 durchtrennt.

Die Markierung 54 kann beispielsweise durch Bedruckung, Prägung oder auf andere Weise an Packung 10 bzw. der Banderole 11 angebracht werden. Denkbar sind beispielsweise der Einsatz von Tintenstrahldruckern oder Heißprägesystemen zu diesem Zweck.

Bei der Markierung 54 kann es sich beispielsweise um eine Grafik handeln, wie in Fig. 13 und 14 gezeigt oder um einen Zahlencode. Denkbar sind auch Muster, wie beispielsweise Schraffierungen, Wasserzeichen oder dergleichen.

Ein Vorteil dieser Lösung besteht darin, dass durch die Markierung 54 eine Wiederverwendung der Banderole 11 an einer anderen Packung 10 zumindest erschwert wird, da die mit der Markierung 54 versehene, abgelöste Banderole 11 so an der anderen Packung 10 angebracht werden muss, dass die Markierung 54 auf der Banderole 11 lagegerecht zu einer bereits an der anderen Packung 10 vorhandenen Markierung 54 oder einer danach an der anderen Packung 10 anzubringenden Markierung 54 angeordnet sein muss, damit die Wiederverwendung nicht auffällt. Dabei wird vorausgesetzt, dass sich nur ein Teil der Markierung 54 von der Packung 10 ablösen lässt, nämlich der auf die Banderole 11 entfallene Teil 55 der Markierung 54, und dass der Rest 56 der Markierung 54 an der Packung 10 verbleibt.

Im vorstehend zuerst genannten Fall (vorhandene Bedruckung an der anderen Packung 10) wird es in der Regel nicht möglich sein, die Banderole 11 mit dem Teil 55 der Markierung 54 so lagegerecht an der Packung 10 anzubringen, dass kein "Bruch" bzw. keine "Unterbrechung" der Markierung 54 ersichtlich ist. Gleiches gilt im zweiten Fall bei nachträglicher "Überdruckung" der Markierung 54. Verzichtet man auf derartige Maßnahmen, ist die Wiederverwendung der Banderole 11 auch erkennbar, weil dann der Rest 56 der Markierung 54 an der Packung 10 fehlt.

Analog kann die Markierung 54 bei Zigarettenpackungen an der Banderole 11 angebracht werden.

Es versteht sich, dass die vorstehend beschriebene Lösung für sich oder auch in Kombination mit den eingangs beschriebenen Lösungen zum Einsatz kommen kann.

**Bezugszeichenliste:**

| | | | |
|---|---|---|---|
| 10 | Packung | 36 | Förderwalze |
| 11 | (Steuer-)Banderole | 37 | Banderolenträger |
| 12 | Schachtelteil | 38 | Sensor |
| 13 | Deckel | 39 | Beleimungsaggregat |
| 14 | Außenumhüllung | 40 | Heißleimventil |
| 15 | Aufreißstreifen | 41 | Kaltleimdüse |
| 16 | Umhüllungsteil | 42 | Druckband |
| 17 | Umhüllungsteil | 43 | Umhüllungsstation |
| 18 | Rückwand | 44 | Folienzuschnitt |
| 19 | Heißleimpunkt | 45 | Faltrevolver |
| 20 | Heißleimpunkt | 46 | Heißleimdüse |
| 21 | Kaltleimpunkt | 47 | Hubbühne |
| 22 | Stanzbereich | 48 | Banderolenstück |
| 23 | Stanzlinie | 49 | Banderolenstück |
| 24 | Stanzabschnitt | 50 | Tasche |
| 25 | Restverbindung | 51 | Öffnung |
| 26 | Teilstück | 52 | Beutellasche |
| 27 | Spalt | 53 | Verschlusstape |
| 28 | Heißleimpunkt | 54 | Markierung |
| 29 | Packungsbahn | 55 | Teil |
| 30 | Packungsgurt | 56 | Rest |
| 31 | Banderolenapparat | | |
| 32 | Banderolenmagazin | | |
| 33 | Stanzaggregat | | |
| 34 | Stanzorgan | | |
| 35 | Träger | | |

## Patentansprüche

1. Packung, insbesondere Zigarettenpackung, vorzugsweise mit einer Außenumhüllung (14) aus Folie und mit einer Banderole (11), die eine Schwächungslinie aufweist und an mindestens einer Wandung der Packung (10) durch Leim fixiert ist, derart, dass die Banderole (11) beim Entfernen von der Packung (10) zerstört wird, wobei die Banderole (11) mehrere, nämlich mindestens zwei in Querrichtung und/oder in Längsrichtung verlaufende Stanzlinien (23) als Schwächungs- bzw. Perforationslinien aufweist, **dadurch gekennzeichnet, dass** die Banderole durch Heißleimbereiche einerseits und durch Kaltleimbereiche andererseits an der Packung fixiert ist, und dass mindestens ein Heißleimbereich oder Kaltleimbereich, insbesondere ein Heißleimpunkt (19, 20) bzw. ein Kaltleimpunkt (21), in einem durch die Stanzlinien (23) gebildeten Stanzbereich (22) angeordnet ist.

2. Packung nach Anspruch 1, **dadurch gekennzeichnet, dass** mehrere, vorzugsweise parallel verlaufende Stanzlinien (23) quer zur Längserstreckung der rechteckigen Banderole (11) den Stanzbereich (22) bilden, vorzugsweise etwa im mittleren Bereich der Banderole.

3. Packung nach Anspruch 1 oder 2, **dadurch gekennzeichnet, dass** mehrere der vorzugsweise in Reihen angeordneten Leimpunkte (19, 20, 21) im Bereich der Stanzlinien (23) bzw. im Stanzbereich (22) der Banderole (11) positioniert sind.

4. Packung nach Anspruch 1 oder einem der weiteren Ansprüche, **dadurch gekennzeichnet, dass** die einen Stanzbereich (22) bildenden Stanzlinien (23) einen ungeraden, insbesondere bogen- bzw. wellenförmigen Verlauf aufweisen, vorzugsweise aus mehreren bogen- bzw. wellenförmigen, parallelen Stanzlinien (23) bestehen.

5. Packung nach Anspruch 4 oder einem der weiteren Ansprüche, **dadurch gekennzeichnet, dass** die Stanzlinien (23) aus mehreren, vorzugsweise bogenförmigen, parallelen Stanzabschnitten (24) bestehen, vorzugsweise aus drei gegenläufig aneinander anschließenden bogenförmigen Stanzabschnitten (24).

6. Packung nach Anspruch 1 oder einem der weiteren Ansprüche, **dadurch gekennzeichnet, dass** der Stanzbereich (22) aus vorzugsweise geradlinigen Stanzabschnitten (24) besteht, insbesondere jeweils einer Gruppe von unter einem Winkel zur Längserstreckung der Banderole (11) gerichteten, gegenläufig orientierten Stanzlinien (23).

7. Packung nach Anspruch 1 oder einem der weiteren Ansprüche, **dadurch gekennzeichnet, dass** zwischen benachbarten Stanzabschnitten (24) der Stanzlinien (23) Restverbindungen (25) der Banderole (11) gebildet sind und weitere Restverbindungen (25) an den Enden der Stanzlinien (23), nämlich zum freien Rand der Banderole (11).

8. Packung nach Anspruch 1 oder einem der weiteren Ansprüche, **dadurch gekennzeichnet, dass** Leimstellen bzw. Leimpunkte (19, 20, 21) unmittelbar im Bereich von Stanzlinien (23) angeordnet sind, derart, dass Leim in fließfähigen Zustand in Spalten (27) der Stanzlinien (23) teilweise eindringt.

9. Packung nach Anspruch 1 und einem der weiteren Ansprüche, **dadurch gekennzeichnet, dass** die Leimpunkte (19, 20, 21) in Reihen in Längsrichtung der rechteckigen Banderole (11) an dieser angebracht sind, insbesondere derart, dass benachbart zu Längskanten der Banderole (11) jeweils eine Reihe von Heißleimpunkten (19, 20) und zwischen diesen, vorzugsweise etwa in einer Längsmitte der Banderole (11), eine Reihe von Kaltleimpunkten (21) angeordnet ist.

10. Packung nach Anspruch 1 oder einem der weiteren Ansprüche, **dadurch gekennzeichnet, dass** im Bereich von Ecken der rechteckigen Banderole (11) jeweils mindestens ein Leimpunkt (19) positioniert ist, vorzugsweise ein Heißleimpunkt.

11. Packung nach Anspruch 1 oder einem der weiteren Ansprüche, **dadurch gekennzeichnet, dass** bei einer Leimverbindung der Banderole (11) mit der Außenumhüllung (14) der Packung (10) Leimpunkte (28), insbesondere Heißleimpunkte (28), an der freien Außenseite der Banderole (11) angebracht sind zur Verbindung derselben mit der Außenumhüllung (14), wobei vorzugsweise die Kaltleimpunkte (21) versetzt zu den Heißleimpunkten (28) angeordnet sind, jedoch teilweise im Bereich der Stanzlinien (23) und wobei vorzugsweise in einem den Heißleimpunkten (28) zugeordneten Banderolenstück (48) ecknahe Heißleimpunkte (19) an der Banderole (11) angebracht sind.

12. Verfahren zum Herstellen von Packungen (10), insbesondere von Zigarettenpackungen, vorzugsweise mit einer Außenumhüllung (14) aus Folie und mit einer Banderole (11), die eine Schwächungslinie aufweist und an mindestens einer Wandung der Packung (10) durch Leim fixiert ist, **gekennzeichnet durch** folgende Merkmale:
a) Kaltleimbereiche, insbesondere eine Reihe von Kaltleimpunkten (21), werden auf die Packung (10) bzw. deren Rückwand (18) aufgebracht,
b) die Banderole (11) wird mit ihrer Längserstreckung in Förderrichtung liegend durch ein Banderolenapparat (31) hindurchtransportiert und für die Übergabe an eine Packung (10) vorbereitet,
c) in einer ersten Station werden mehrere, vorzugsweise parallele Stanzlinien (23) vorzugsweise in einem etwa mittleren Bereich der Banderole (11) durch ein Stanzaggregat (33) mit mehreren querverlaufenden Stanzmessern angebracht,
d) in einer nachfolgenden Station werden durch ein Beleimungsaggregat (39) mit vorzugsweise zwei Heißleimventilen (40) mehrere, vorzugsweise zwei Reihen von Heißleimbereichen, insbesondere von Heißleimpunkten (19, 20) auf die freie Seite der Banderole (11) aufgebracht, derart, dass nach Anlegen der Banderole (11) an die Packung (10) die Verbindung aus voneinander getrennten Heißleimbereichen (19, 20) einerseits und von Kaltleimbereichen (21) andererseits gegeben ist,
e) danach wird die Banderole (11) mit der die Beleimung aufweisenden Seite auf eine nach oben weisende Fläche einer Packung (10) aufgelegt, insbesondere auf eine Rückwand (18).

13. Verfahren nach Anspruch 12, **dadurch gekennzeichnet, dass** die mit der Banderole (11) versehenen Packungen (10) einer Umhüllungsstation (43) zum Anbringen einer Außenumhüllung (14) zugeführt werden, wobei im Bereich der Umhüllungsstation (43) ein Leimaggregat positioniert ist, insbesondere eine Heißleimdüse (46) zur Übertragung von Leim, insbesondere von Heißleimpunkten (28) auf die Außenseite der Banderole (11) vor Anbringen der Außenumhüllung (14) und zur Verbindung der Banderole (11) bzw. eines Banderolenstücks (48) mit der Außenumhüllung (14).

14. Verfahren nach Anspruch 12 oder 13, **dadurch gekennzeichnet, dass** nach dem Aufbringen der Banderole (11) auf die Packung (10) während des Transports der Packung (10) Druck ausgeübt wird, mindestens im Bereich der Banderole (11), vorzugsweise durch ein mitlaufendes Druckband (42) oberhalb der Bewegungsbahn der Packungen (10).

## Claims

1. Pack, in particular a cigarette pack, preferably having an outer wrapper (14) made of sheet material and having a label (11), which has a weakening line and is fixed on at least one wall of the pack (10) by glue such that the label (11) is destroyed when removed from the pack (10), wherein the label (11) has a plurality of, namely at least two, punched lines (23) in the form of weakening or perforation lines, said lines running in the transverse direction and/or in the longitudinal direction, **characterized in that** the label is fixed on the pack by hot-glue regions, on the one hand, and by cold-glue regions, on the other hand, and **in that** at least one hot-glue region or cold-glue region, in particular one spot (19, 20) of hot glue or one spot (21) of cold glue, is arranged in a punched region (22) formed by the punched lines (23).

2. Pack according to Claim 1, **characterized in that** a plurality of preferably parallel punched lines (23) form the punched region (22) in a direction transverse to the longitudinal extent of the rectangular label (11), preferably approximately in the central region of the label.

3. Pack according to Claim 1 or 2, **characterized in that** a plurality of the spots (19, 20, 21) of glue, which are arranged preferably in rows, are positioned in the region of the punched lines (23) and/or in the punched region (22) of the label (11).

4. Pack according to Claim 1 or one of the further claims, **characterized in that** the punched lines (23), which form a punched region (22), have a nonlinear, in particular arcuate or wave-form, progression, preferably comprise a plurality of arcuate or wave-form, parallel punched lines (23).

5. Pack according to Claim 4 or one of the further claims, **characterized in that** the punched lines (23) comprise a plurality of preferably arcuate, parallel punched portions (24), preferably three arcuate punched portions (24) which adjoin one another in opposite directions.

6. Pack according to Claim 1 or one of the further claims, **characterized in that** the punched region (22) comprises preferably rectilinear punched portions (24), in particular in each case one group of oppositely oriented punched lines (23), which are directed at an angle to the longitudinal extent of the label (11).

7. Pack according to Claim 1 or one of the further claims, **characterized in that** residual connections (25) of the label (11) are formed between adjacent punched portions (24) of the punched lines (23) and further residual connections (25) are formed at the ends of the punched lines (23), that is to say towards the free periphery of the label (11).

8. Pack according to Claim 1 or one of the further claims, **characterized in that** areas of glue or spots (19, 20, 21) of glue are arranged directly in the region of punched lines (23) such that glue in a free-flowing stage penetrates to some extent into gaps (27) in the punched lines (23).

9. Pack according to Claim 1 and one of the further claims, **characterized in that** the spots (19, 20, 21) of glue are applied to the label (11) in rows in the longitudinal direction of the rectangular label (11), in particular such that a respective row of spots (19, 20) of hot glue is arranged adjacent to longitudinal edges of the label (11) and a row of spots (21) of cold glue is arranged between said rows of spots of hot glue, preferably approximately in a longitudinal centre of the label (11).

10. Pack according to Claim 1 or one of the further claims, **characterized in that** in each case at least one spot (19) of glue, preferably a spot of hot glue, is positioned in the region of corners of the rectangular label (11).

11. Pack according to Claim 1 or one of the further claims, **characterized in that**, in the case of the label (11) being connected by glue to the outer wrapper (14) of the pack (10), spots (28) of glue, in particular spots (28) of hot glue, are applied to the free outer side of the label (11) in order to connect the latter to the outer wrapper (14), wherein preferably the spots (21) of cold glue are of certain relation to the spots (28) of hot glue, albeit to some extent in the region of the punched lines (23), and wherein, preferably in a piece (48) of label assigned to the spots (28) of hot glue, there are spots (19) of hot glue applied to the label (11) in the corner region.

12. Method for producing packs (10), in particular cigarette packs, preferably having an outer wrapper (14) made of sheet material and having a label (11), which has a weakening line and is fixed on at least one wall of the pack (10) by glue, **characterized by** the following features:
a) cold-glue regions are, in particular a row of spots (21) of cold glue is, applied to the pack (10) or the rear wall (18) thereof,
b) with its longitudinal extent oriented in the conveying direction, the label (11) is transported through a label apparatus (31) and prepared for transfer to a pack (10),
c) in a first station, a plurality of preferably parallel punched lines (23) are applied, preferably in an approximately central region of the label (11), via a punching subassembly (33) having a plurality of transversely running punching blades,
d) in a subsequent station, a gluing subassembly (39) with preferably two hot-glue valves (40) applies a plurality of, preferably two, rows of hot-glue regions, in particular spots (19, 20) of hot glue, to the free side of the label (11) such that, once the label (11) has been placed in position on the pack (10), the connection between separate hot-glue regions (19, 20), on the one hand, and cold-glue regions (21), on the other hand, is established,
e) thereafter, the label (11) is placed in position, by way of the glued side, on an upwardly oriented surface of a pack (10), in particular on a rear wall (18).

13. Method according to Claim 12, **characterized in that** the packs (10) provided with the label (11) are fed to a wrapping station (43) in order for an outer wrapper (14) to be applied, wherein the region of the wrapping station (43) contains a glue subassembly, in particular a hot-glue nozzle (46) for transferring glue, in particular spots (28) of hot glue, to the outer side of the label (11) prior to the outer wrapper (14) being applied and in order for the label (11), or a piece (48) of a label, to be connected to the outer wrapper (14).

14. Method according to Claim 12 or 13, **characterized in that**, once the label (11) has been applied to the pack (10), pressure is applied, at least in the region of the label (11), while the pack (10) is being transported, said pressure being exerted preferably by a pressure-exerting belt (42) which is located above the movement path of the packs (10) and runs along with the latter.

## Revendications

1. Paquet, en particulier paquet de cigarettes, de préférence comprenant une enveloppe extérieure (14) en feuille et avec une banderole (11) qui présente une ligne d'affaiblissement et qui est fixée par de la colle contre au moins une paroi du paquet (10), de telle sorte que la banderole (11) soit détruite lorsqu'elle est enlevée du paquet (10), la banderole (11) présentant plusieurs, à savoir au moins deux, lignes de poinçonnage (23) s'étendant dans la direction transversale et/ou longitudinale en tant que lignes d'affaiblissement ou de perforation, **caractérisé en ce que** la banderole est fixée au paquet d'une part par des régions de colle thermodurcissable et d'autre part par des régions de colle à froid, et **en ce qu'**au moins une région de colle thermodurcissable ou une région de colle à froid, en particulier un point de colle thermodurcissable (19, 20) ou un point de colle à froid (21), est disposée dans une région de poinçonnage (22) formée par les lignes de poinçonnage (23).

2. Paquet selon la revendication 1, **caractérisé en ce que** plusieurs lignes de poinçonnage (23) s'étendant de préférence en parallèle, transversalement à l'étendue longitudinale de la banderole rectangulaire (11), forment la région de poinçonnage (22) de préférence approximativement dans la région centrale de la banderole.

3. Paquet selon la revendication 1 ou 2, **caractérisé en ce que** plusieurs des points de colle (19, 20, 21) disposés de préférence en rangées sont positionnés dans la région des lignes de poinçonnage (23) ou dans la région de poinçonnage (22) de la banderole (11).

4. Paquet selon la revendication 1 ou selon l'une quelconque des autres revendications, **caractérisé en ce que** les lignes de poinçonnage (23) formant une région de poinçonnage (22) présentent une allure non rectiligne, en particulier de forme courbe ou ondulée, de préférence sont constituées de plusieurs lignes de poinçonnage parallèles (23) de forme courbe ou ondulée.

5. Paquet selon la revendication 4 ou selon l'une quelconque des autres revendications, **caractérisé en ce que** les lignes de poinçonnage (23) sont constituées de plusieurs portions de poinçonnage (24) parallèles, de préférence de forme courbe, de préférence de trois portions de poinçonnage de forme courbe (24) se raccordant les unes aux autres en sens inverse.

6. Paquet selon la revendication 1 ou selon l'une quelconque des autres revendications, **caractérisé en ce que** la région de poinçonnage (22) se compose de portions de poinçonnage (24) de préférence rectilignes, en particulier à chaque fois d'un groupe de lignes de poinçonnage (23) orientées en sens inverse, dirigées suivant un angle par rapport à l'étendue longitudinale de la banderole (11) .

7. Paquet selon la revendication 1 ou selon l'une quelconque des autres revendications, **caractérisé en ce qu'**entre des portions de poinçonnage (24) adjacentes des lignes de poinçonnage (23) sont formées des connexions résiduelles (25) de la banderole (11) ainsi que des connexions résiduelles supplémentaires (25) au niveau des extrémités des lignes de poinçonnage (23), à savoir vers le bord libre de la banderole (11).

8. Paquet selon la revendication 1 ou selon l'une quelconque des autres revendications, **caractérisé en ce que** des zones de colle ou des points de colle (19, 20, 21) sont disposés directement dans la région de lignes de poinçonnage (23) de telle sorte que la colle pénètre en partie à l'état fluide dans des interstices (27) des lignes de poinçonnage (23).

9. Paquet selon la revendication 1 ou selon l'une quelconque des autres revendications, **caractérisé en ce que** les points de colle (19, 20, 21) sont appliqués en rangées dans la direction longitudinale de la banderole rectangulaire (11) contre cette dernière, en particulier de telle sorte qu'à chaque fois une rangée de points de colle thermodurcissable (19, 20) soit à chaque fois disposée à côté des arêtes longitudinales de la banderole (11) et qu'une rangée de points de colle à froid (21) soit disposée entre ceux-ci, de préférence approximativement dans le milieu longitudinal de la banderole (11).

10. Paquet selon la revendication 1 ou selon l'une quelconque des autres revendications, **caractérisé en ce que** dans la région de coins de la banderole rectangulaire (11) est à chaque fois positionné au moins un point de colle (19), de préférence un point de colle thermodurcissable.

11. Paquet selon la revendication 1 ou selon l'une quelconque des autres revendications, **caractérisé en ce que** dans le cas d'une connexion par collage de la banderole (11) à l'enveloppe extérieure (14) du paquet (10), des points de colle (28), en particulier des points de colle thermodurcissable (28), sont appliqués sur le côté extérieur libre de la banderole (11) pour la connexion de cette dernière à l'enveloppe extérieure (14), les points de colle à froid (21) étant de préférence disposés de manière décalée par rapport aux points de colle thermodurcissable (28), mais en partie dans la région des lignes de poinçonnage (23), et de préférence des points de colle thermodurcissable (19) étant appliqués sur la banderole (11) à proximité des coins dans une partie de la banderole (48) associée aux points de colle thermodurcissable (28).

12. Procédé de fabrication de paquets (10), en particulier de paquets de cigarettes, de préférence avec une enveloppe extérieure (14) en feuille et avec une banderole (11) qui présente une ligne d'affaiblissement et qui est fixée par de la colle contre au moins une paroi du paquet (10), **caractérisé par** les caractéristiques suivantes :
a) des régions de colle à froid, en particulier une rangée de points de colle à froid (21) est/sont appliquée(s) sur le paquet (10) ou sur sa paroi arrière (18),
b) la banderole (11) est transportée avec son étendue longitudinale couchée dans la direction de transport à travers un appareil de banderole (31) et est préparée pour le transfert sur un paquet (10),
c) dans un premier poste, plusieurs lignes de poinçonnage (23), de préférence parallèles, sont réalisées de préférence dans une région approximativement centrale de la banderole (11) par un appareil de poinçonnage (33) avec plusieurs couteaux de poinçonnage s'étendant transversalement,
d) dans un poste suivant, plusieurs, de préférence deux, rangées de régions de colle thermodurcissable, en particulier de points de colle thermodurcissable (19, 20) sont appliquées sur le côté libre de la banderole (11) par un groupe d'encollage (39) avec de préférence deux valves de colle thermodurcissable (40), de telle sorte qu'après l'application de la banderole (11) contre le paquet (10), l'on obtienne la connexion à partir de régions de colle thermodurcissable (19, 20) d'une part, et de régions de colle à froid (21) d'autre part, séparées les unes des autres,
e) ensuite, la banderole (11) est appliquée avec le côté présentant l'encollage sur une surface d'un paquet (10) orientée vers le haut, en particulier sur une paroi arrière (18).

13. Procédé selon la revendication 12, **caractérisé en ce que** les paquets (10) pourvus de la banderole (11) sont acheminés à un poste d'enveloppement (43) pour appliquer une enveloppe extérieure (14), un groupe d'encollage étant positionné dans la région du poste d'enveloppement (43), en particulier une buse de colle thermodurcissable (46) pour le transfert de colle, en particulier de points de colle thermodurcissable (28), sur le côté extérieur de la banderole (11) avant l'application de l'enveloppe extérieure (14) et pour la connexion de la banderole (11) ou d'une partie de la banderole (48) à l'enveloppe extérieure (14).

14. Procédé selon la revendication 12 ou 13, **caractérisé en ce qu'**après l'application de la banderole (11) sur le paquet (10) pendant le transport du paquet (10), une pression est exercée, au moins dans la région de la banderole (11), de préférence par une bande de pressage (42) entraînée en même temps au-dessus de la voie de déplacement des paquets (10).
